# EUROPÄISCHE PATENTSCHRIFT

(11) **EP 1 655 425 B1**
(45) Veröffentlichungstag und Bekanntmachung des Hinweises auf die Patenterteilung: **26.09.2007**
(21) Anmeldenummer: 05450177.0
(22) Anmeldetag: 25.10.2005
(51) Int. Cl.: E04G 21/20

(54) **Vorrichtung zum Auftragen eines Zweikomponentenklebers auf eine Bausteinschar eines scharenweise aus Bausteinen aufgebauten Bausteinverbundes**
Device for applying a two-component adhesive on a course of building blocks in masonry
Dispositif pour appliquer une colle à deux composants sur une couche de blocs de construction en maçonnerie

(30) Priorität: 08.11.2004 AT 18582004
(43) Veröffentlichungstag der Anmeldung: 10.05.2006
(73) Patentinhaber: Walzer, Friedrich, 2070 Retz (AT)
(72) Erfinder: Walzer, Friedrich, 2070 Retz (AT)
(74) Vertreter: Hübscher, Helmut

(56) Entgegenhaltungen:
- DE-A1- 3 416 280
- DE-U1- 29 516 077
- DE-U1- 29 814 292
- FR-A- 2 063 987

## Beschreibung

Die Erfindung bezieht sich auf eine Vorrichtung zum Auftragen eines Zweikomponentenklebers auf eine Bausteinschar eines scharenweise aus Bausteinen aufgebauten Bausteinverbundes mit wenigstens einem parallel zur Auftragsfläche relativ zur Bausteinschar bewegbaren Verteilerkopf, der ein an je eine Versorgungsleitung für die Kleberkomponenten angeschlossenes Gehäuse mit einem Mischrotor und einer zum Mischrotor koaxialen Austrittsdüse für den Zweikomponentenkleber umfaßt.

Zum Herstellen eines Bausteinverbundes aus scharenweise verlegten Bausteinen, beispielsweise für Wände, ist es bekannt (WO 98/10030 A1), die Bausteinscharen miteinander zu verkleben, und zwar mit Hilfe eines Zweikomponentenklebers einerseits aus Polyol und anderseits aus einer Isocyanatverbindung. Abgesehen davon, daß sich bei vergleichsweise kurzen Aushärtezeiten bruchfeste Verbindungen der Bausteine ergeben, kann der Bausteinverbund auch fugendicht hergestellt werden, weil sich der Zweikomponentenkleber dünnschichtig auftragen läßt. Das maschinelle, dünnschichtige Auftragen eines Zweikomponentenklebers macht jedoch Schwierigkeiten. Eine aus der DE 295 16 077 U1 bekannte Vorrichtung zum Mischen und Auftragen eines Zweikomponentenklebers weist ein mit einem Mischrotor versehenes Gehäuse auf, das an die Versorgungsleitungen für die beiden Kleberkomponenten angeschlossen ist und eine koaxial zum Mischrotor angeordnete Austrittsdüse aufweist, durch die der aus den beiden zugeführten Komponenten gemischte Zweikomponentenkleber austritt. Bei einer entsprechenden Relativbewegung eines mit Hilfe einer solchen Vorrichtung gebildeten Verteilerkopfes gegenüber einer Auftragsfläche kann somit der Zweikomponentenkleber in einem Strang aufgetragen werden. Dieser über die Auftragsfläche beispielsweise mäanderförmig verteilte Kleberstrang müßte jedoch zusätzlich über die Auftragsfläche verteilt werden, um einen für einen fugendichten Bausteinverbund erforderlichen dünnschichtigen Kleberauftrag zu erreichen.

Der Erfindung liegt somit die Aufgabe zugrunde, eine Vorrichtung zum Auftragen eines Zweikomponentenklebers auf eine Bausteinschar eines scharenweise aus Bausteinen aufgebauten Bausteinverbundes der eingangs geschilderten Art so auszugestalten, daß ein für ein vorteilhaftes Fügen der Bausteine ausreichend dünnschichtiger Auftrag des Zweikomponentenklebers auf die Auftragsfläche sichergestellt werden kann.

Die Erfindung löst die gestellte Aufgabe dadurch, daß der Mischrotor eine die Austrittsdüse durchsetzende Führungswelle mit einem endseitigen Verteilerteller trägt, der rotationssymmetrisch angeordnete Leitstege aufweist.

Zufolge dieser Maßnahme wird der im Gehäuse des Verteilerkopfes gemischte Zweikomponentenkleber entlang der Führungswelle durch die Austrittsdüse bis zum endseitigen Verteilerteller gefördert, von dem er fliehkraftbedingt abgeschleudert wird, und zwar entlang der Leitstege, die zur Vermeidung von Unwuchten rotationssymmetrisch angeordnet sind. Der Zweikomponentenkleber wird daher auf einer zur vertikalen Achse des Verteilerkopfes senkrechten, diesem Verteilerkopf gegenüber stillstehenden Auftragsfläche in Kreisbahnen aufgebracht, deren Anzahl der Anzahl der Leitstege entspricht und deren Durchmesser bei gegebener Fördermenge von der Ausgestaltung des Verteilertellers und dessen Drehzahl einerseits und vom Abstand des Verteilertellers von der Auftragsfläche anderseits abhängt, so daß bei den jeweiligen Konstruktionsvorgaben der Kreisdurchmesser durch eine Verstellung des Verteilerkopfes senkrecht zur Auftragsfläche verändert werden kann. Wird der Verteilerkopf parallel zur Auftragsfläche relativ zu dieser bewegt, so überlagert sich der Umlaufgeschwindigkeit der abgeschleuderten Kleberteilströme die Relativgeschwindigkeit zwischen dem Verteilerkopf und der Auftragsfläche, so daß die Kreisbahnen in Richtung der Relativbewegung verzerrt werden und der Zweikomponentenkleber entlang von ineinandergreifenden Schlingen aufgebracht wird, deren Durchmesser senkrecht zur Relativbewegung den vom Abstand des stand des Verteilerkopfes von der Auftragsfläche abhängigen Kreisbahnen entspricht und deren Durchmesser in Richtung der Relativbewegung in Abhängigkeit von der Relativgeschwindigkeit gegenüber den Kreisbahnen verkürzt sind. Da aufgrund der Relativbewegung zwischen dem Verteilerkopf und der Auftragsfläche die Bahnschlingen, entlang der die Kleberteilströme von den einzelnen Leitstegen aufgebracht werden, gegeneinander in Richtung der Relativbewegung versetzt sind, ergibt sich eine feine Verteilung des Zweikomponentenklebers über die Auftragsfläche, zumal die durch die Austrittsdüse des Verteilerkopfes ausgeförderte Klebermenge aufgrund einer entsprechenden Drehzahl des Fördertellers in Form von vergleichsweise feinen Strahlen auf die Auftragsfläche abgeschleudert werden. Damit ist in einfacher Weise ein maschineller Auftrag eines Zweikomponentenklebers auf eine Bausteinschar eines scharenweise aus Bausteinen aufgebauten Bausteinverbundes möglich, und zwar in einer den jeweiligen Anforderungen anpaßbaren Dünnschichtigkeit. Das Abschleudern des Zweikomponentenklebers in Teilströmen entlang von Leitstegen des Verteilertellers macht außerdem die Bedingungen für die Schleuderweite weitgehend unabhängig von unvermeidbaren Schwankungen hinsichtlich der Viskosität des ausgeförderten Klebergemisches, so daß es keiner aufwendigen Steuereinrichtung bedarf, um eine gleichmäßige, der breite der Bausteine angepaßte Auftragsbreite sicherstellen zu können.

Besonders einfache Konstruktionsverhältnisse ergeben sich, wenn der Verteilerteller eine nach außen abfallende konische Leitfläche für den Zweikomponentenkleber bildet, der während der Strömungsbewegung radial nach außen von den Leitstegen erfaßt und vom Verteilerteller abgeschleudert wird. Wie bereits ausgeführt wurde, hängt die Auftragsbreite des in Teilströmen abgeschleuderten Zweikomponentenklebers vom Abstand des Verteilerkopfes senkrecht zur Auftragsfläche ab. Zur Anpassung der Auftragsvorrichtung an die jeweilige Bausteinbreite kann daher der Verteilerkopf senkrecht zur Auftragsfläche verstellbar angeordnet werden. Es genügt folglich, daß der in seinem Abstand eingestellte Verteilerkopf in Längsrichtung der Bausteinschar verschiebbar gelagert wird, um vorteilhafte Voraussetzungen für einen dünnschichtigen Auftrag des Zweikomponentenklebers auf die jeweilige Bausteinschar des aufzubauenden Bausteinverbundes sicherzustellen. Da im allgemeinen die Bausteine zur Herstellung eines Bausteinverbundes in einem die gegenseitige Ausrichtung der Bausteine sicherstellenden Gestell verlegt werden, braucht die Führung des Verteilerkopfes lediglich diesem Gestell zugeordnet zu werden.

In der Zeichnung ist der Erfindungsgegenstand beispielsweise dargestellt. Es zeigen
- Fig. 1: eine erfindungsgemäße Vorrichtung zum Auftragen eines Zweikomponentenklebers auf eine Bausteinschar eines scharenweise aus Bausteinen aufgebauten Bausteinverbundes in einer schematischen Seitenansicht,
- Fig. 2: die durch eine Bausteinschar gebildete Auftragsfläche mit dem in Form von ineinandergreifenden Schlingen aufgebrachten Zweikomponentenkleber in einem größeren Maßstab und
- Fig. 3: den Verteilerkopf einer erfindungsgemäßen Vorrichtung ausschnittsweise in einem vereinfachten Axialschnitt in einem größeren Maßstab.

Um einen selbsttragenden Bausteinverbund aus scharenweise versetzten Bausteinen herzustellen, werden die einzelnen in üblicher Weise gegeneinander versetzten Bausteinscharen 2 miteinander verklebt, und zwar mit Hilfe eines Zweikomponentenklebers, der dünnschichtig auf die jeweils oberste Bausteinschar 2 aufgebracht wird. Zu diesem Zweck ist ein Verteilerkopf 3 vorgesehen, dem die beiden Komponenten des Zweikomponentenklebers, beispielsweise ein Polyol und eine Isocyanatverbindung, über je eine Versorgungsleitung 4 zugeführt werden. Der Verteilerkopf 3 weist gemäß der Fig. 3 ein Gehäuse 5 für einen Mischrotor 6 auf, der durch eine Welle 7 in bekannter Weise angetrieben wird. Der aus den beiden Komponenten im Gehäuse 5 mit Hilfe des Mischrotors 6 gemischte Zweikomponentenkleber wird mittels des Mischrotors 6 aus dem Gehäuse 5 durch eine Austrittsdüse 8 ausgefördert, die von einer mit dem Mischrotor 6 verbundenen Führungswelle 9 durchsetzt wird. Diese Führungswelle 9 trägt an ihrem aus der Austrittsdüse 8 vorstehenden Ende einen Verteilerteller 10 der eine von der Führungswelle 9 radial nach außen abfallende Leitfläche 11 mit im wesentlichen radial verlaufenden Leitstegen 12 aufweist. Das mit Hilfe des Mischrotors 6 im Gehäuse 5 hergestellte Gemisch aus den beiden Komponenten des Zweikomponentenklebers wird somit durch die Austrittsdüse 8 entlang der Führungswelle 9 ausgefördert, um von der Führungswelle 9 entlang der abfallenden Leitfläche 11 des Verteilertellers 10 nach außen abzufließen und fliehkraftbedingt durch die Leitstege 12 in vergleichsweise dünnen Strahlen abgeschleudert zu werden, wie dies in der Fig. 1 angedeutet ist. Unter der Annahme von zwei Leitstegen 12 ergeben sich zwei Kleberstrahlen 13 und 14, die um die Achse des Mischrotors 6 umlaufen. Da der Verteilerkopf 3 gegenüber dem Bausteinverbund in Längsrichtung der Bausteinscharen 2 parallel zu der durch die jeweils oberste Bausteinschar 2 gegebenen Auftragsfläche 15 verlagert wird, wie dies durch den Pfeil 16 angedeutet ist, werden die Kleberstrahlen 13, 14 nicht entlang von Kreisbahnen auf der Auftragsfläche 15 aufgetragen, sondern entlang von ineinandergreifenden Schlingen, wie dies in der Fig. 2 dargestellt ist. Es zeigt sich, daß der Schlingenverlauf 13a des dem einen Leitsteg 12 zugehörigen Kleberstrahls 13 gegenüber dem Schlingenverlauf 14a des dem andern Leitsteg zugehörigen Kleberstrahls 14 versetzt ist, so daß sich eine feine Verteilung des in Form von Schlingenverläufen 13a und 14a aufgebrachten Zweikomponentenklebers über die Auftragsfläche 15 ergibt. Die Breite des Auftragsbereiches hängt bei sonst gleichbleibendem Parameter ausschließlich vom Abstand des Verteilerkopfes 3 von der Auftragsfläche 15 ab und kann daher auch über diesen Abstand verändert werden. Mit einem senkrecht zur Auftragsfläche 15 verlagerbaren Verteilerkopf 3 läßt sich somit die Vorrichtung zum Auftragen eines Zweikomponentenklebers auf eine Bausteinschar in einfacher Weise auf die jeweilige Bausteinbreite einstellen.

## Patentansprüche

1. Vorrichtung zum Auftragen eines Zweikomponentenklebers auf eine Bausteinschar (2) eines scharenweise aus Bausteinen (1) aufgebauten Bausteinverbundes, mit wenigstens einem parallel zur Auftragsfläche (15) relativ zur Bausteinschar (2) bewegbaren Verteilerkopf (3), der ein an je eine Versorgungsleitung (4) für die Kleberkomponenten angeschlossenes Gehäuse (5) mit einem Mischrotor (6) und einer zum Mischrotor (6) koaxialen Austrittsdüse (8) für den Zweikomponentenkleber umfaßt, **dadurch gekennzeichnet, daß** der Mischrotor (6) eine die Austrittsdüse (8) durchsetzende Führungswelle (9) mit einem endseitigen Verteilerteller (10) trägt, der rotationssymmetrisch angeordnete Leitstege (12) aufweist.

2. Vorrichtung nach Anspruch 1, **dadurch gekennzeichnet, daß** der Verteilerteller (10) eine nach außen abfallende konische Leitfläche (11) für den Zweikomponentenkleber bildet.

3. Vorrichtung nach Anspruch 1 oder 2, **dadurch gekennzeichnet, daß** der Verteilerkopf (3) senkrecht zur Auftragsfläche (15) verstellbar ist.

4. Vorrichtung nach einem der Ansprüche 1 bis 3, **dadurch gekennzeichnet, daß** der Verteilerkopf (3) in Längsrichtung (16) der Bausteinschar (2) verschiebbar gelagert ist.

## Claims

1. Device for applying a two-component adhesive to a course of building blocks (2) of a building block composite unit constructed from building blocks (1) arranged in a course, with at least one distributor head (3) which can be moved parallel to the application surface (15) relative to the course of building blocks (2), which distributor head (3) comprises a housing (5) connected to a respective supply line (4) for the adhesive components with a mixed rotor (6) and an outlet nozzle (8) coaxial with the mixed rotor (6) for the two-component adhesive, **characterised in that** the mixed rotor (6) has a guide shaft (9) going through the outlet nozzle (8) with an end-side distributor plate (10) which comprises rotationally symmetrically arranged guiding webs (12).

2. Device according to claim 1, **characterised in that** the distributor plate (10) forms an outwardly descending conical guiding surface (11) for the two-component adhesive.

3. Device according to claim 1 or 2, **characterised in that** the distributor head (3) can be adjusted perpendicular to the application surface (15).

4. Device according to one of the claims 1 to 3, **characterised in that** the distributor head (3) is mounted so as to be displaceable in the longitudinal direction (16) of the course of building blocks (2).

## Revendications

1. Dispositif pour appliquer une colle à deux composants sur une couche de blocs de construction en maçonnerie (2), d'un assemblage de blocs de construction construit par couches formées de blocs de construction (1), avec au moins une tête distributrice (3), déplaçable parallèlement à la surface d'application (15) par rapport à la couche de blocs de construction (2), tête distributrice comprenant un boîtier (5), raccordé à une conduite d'alimentation (4) pour chacun des composants de la colle et muni d'un rotor de mélange (6) et d'une buse de sortie (8), coaxiale par rapport au rotor de mélange (6), pour la colle à deux composants, **caractérisé en ce que** le rotor de mélange (6) porte un arbre de guidage (9) traversant la buse de sortie (8), avec un plateau distributeur (10), situé côté extrémité, présentant des nervures de guidage (12) disposées en répondant à une symétrie de rotation.

2. Dispositif selon la revendication 1, **caractérisé en ce que** le plateau distributeur (10) forme pour la colle à deux composants une surface de guidage (11) conique, descendant en évoluant vers l'extérieur.

3. Dispositif selon la revendication 1 ou 2, **caractérisé en ce que** la tête distributrice (3) est réglable perpendiculairement à la surface d'application (15).

4. Dispositif selon l'une des revendications 1 à 3, **caractérisé en ce que** la tête distributrice (3) est montée de façon déplaçable dans la direction longitudinale (16) de la couche de blocs de construction (2).
